# EUROPÄISCHE PATENTSCHRIFT

(11) **EP 0 462 390 B1**
(45) Veröffentlichungstag und Bekanntmachung des Hinweises auf die Patenterteilung: **18.01.1995**
(21) Anmeldenummer: 91107444.1
(22) Anmeldetag: 08.05.1991
(51) Int. Cl.: B65D 51/28

(54) **Mehrkomponenten-Packung**
Multicomponent package
Emballage comprenant plusieurs matériaux différents

(30) Priorität: 21.05.1990 DE 4016282
(43) Veröffentlichungstag der Anmeldung: 27.12.1991
(73) Patentinhaber: Robert Finke GmbH & Co. KG, 57413 Finnentrop (DE)
(72) Erfinder: Schumacher, Clemens, W-5768 Sundern 1 (DE)
(74) Vertreter: Rieder, Hans-Joachim, Dr.

(56) Entgegenhaltungen:
- EP-A- 0 133 293
- EP-A- 0 237 889
- DE-A- 1 939 086
- DE-A- 2 211 753
- DE-U- 8 423 325
- DE-U- 8 900 291
- FR-A- 2 305 364
- FR-A- 2 506 726

## Beschreibung

Die Erfindung betrifft eine Mehrkomponenten-Packung gemäß Gattungsbegriff des Anspruches 1.

Eine derartige Mehrkomponenten-Packung ist aus der EP-A-133 293 her bekannt. Die dort vorgeschlagene Zweikomponenten-Packung sieht einen Einsatzbecher vor, der in die Halsöffnung eines Außenbehälters einsteckbar ist, so daß zwei Komponenten jeweils vom Außenbehälter und vom Einsatzbecher getrennt aufbewahrt werden können. Durch Aufschrauben der Schraubkappe über die Verkaufsgrundstellung hinaus wird die Ringstufe des Becherbodens von einer Stoßkante beaufschlagt, so daß die Sollbruchlinie zertrennt wird und der Einsatzbecher in den Außenbehälter hineinfällt, so daß beide Komponenten zusammengeführt werden. Ein solcher Becher ist jedoch verbesserungswürdig, da er lediglich zwei Komponenten getrennt voneinander aufnehmen kann.

Aus der DE-U-8 423 225 ist es bekannt, einen in die Halsöffnung eines Außenbehälters eingehängten, ein Konzentrat enthaltenden Becher mittels einer Stoßkante einer Schraubkappe so zum Innenraum des Außenbehälters hin zu öffnen, daß eine am Boden dieses Bechers liegende Sollbruchlinie nur so weit reißt, daß eine Materialverbindung zwischen Becherwand und Becherboden verbleibt, der Boden also nur klappdeckelartig abklappt.

Der Erfindung liegt daher die Aufgabe zugrunde, eine gattungsgemäße Mehrkomponenten-Packung bei einfacher Bauform hinsichtlich ihrer Einsatzmöglichkeit zu verbessern.

Gelöst wird die Aufgabe durch die im Anspruch 1 beschriebene Erfindung.

Die angefügten Ansprüche stellen vorteilhafte Weiterbildungen dar.

Zufolge derartiger Ausgestaltung ist eine Mehrkomponenten-Packung gegeben mit mehreren ineinander gesteckten Einsatzbechern. Ein erster Einsatzbecher ist fest in die Halsöffnung des Außenbehälters eingesteckt. Ein oder mehrere zweite Einsatzbecher sind in den ersten Einsatzbecher eingesteckt. Durch weiteres Aufschrauben der Schraubkappe über die Verkaufsgrundstellung hinweg wird die Sollbruchlinie eines jeden Einsatzbechers aufgetrennt. Hierzu ist vorgesehen, daß die Ringstufen von der Stoßkante eines Stoßkragens beaufschlagt werden.

Konkret wird dazu so vorgegangen, daß mindestens ein weiterer, im ersten Einsatzbecher zentrierter Einsatzbecher zugeordnet ist, dessen sich in axialer Richtung über seinen Becherboden hinaus fortsetzende Becherwand einen eigenen Stoßkragen ausbildet, der Becherboden des weiteren, im ersten Einsatzbecher zentrierten Einsatzbechers im Bereich einer Sollbruchstelle eine Ringstufe aufweist, diese Ringstufe von einer mit dieser Ringstufe fluchtenden Stoßkante eines in diesen Einsatzbecher ragenden Stoßkragens beaufschlagbar ist, eine Dichtung zwischen Mantelfläche des Stoßkragens und der weiteren Becherwand gegeben ist, der Stoßkragen der Schraubkappe angeformt ist und der weitere Einsatzbecher axial verlagerbar ist. In vorteilhafter Weise ist den zweiten Einsatzbechern ein Antriebsnocken an der äußeren Becherwand angeformt, der einer Antriebskante und einer Anschlagkante zwischengeordnet und von diesen beaufschlagbar ist. Ist nur ein zweiter Einsatzbecher vorgesehen, so wird die Anschlagkante von einem die Halsöffnung des Außenbehälters umfangenden Rand des ersten Einsatzbechers ausgebildet. Die Antriebskante wird dann von der Stirnfläche eines der Schraubkappe zugeordneten Antriebskragens ausgebildet. Sind mehrere ineinandergesteckte zweite Einsatzbecher vorgesehen zur Aufnahme von mehr als nur drei Komponenten, so beaufschlagt der Antriebsnocken jedes zweiten Einsatzbechers bei weiterem Aufschrauben der Schraubkappe die von der Oberkante des ihn aufnehmenden Einsatzbechers gebildete Anschlagkante. Handelt es sich bei diesem ebenfalls um einen zweiten Einsatzbecher, so wird dieser durch die Beaufschlagung der Oberkante axial verlagert. Der Antriebsnocken ist derart angeordnet, daß nach dem Auftrennen der Sollbruchlinie des innersten zweiten Einsatzbechers der Antriebsnocken durch weiteres Aufschrauben der Schraubkappe von der Antriebskante der Schraubkappe beaufschlagt wird. Nach dem Auftrennen der Sollbruchlinie des ersten Einsatzbechers wird dessen Anschlagkante durch weiteres Aufschrauben der Schraubkappe vom Antriebsnocken des in ihn eingesteckten zweiten Einsatzbechers beaufschlagt. Vorteilhafterweise ist der Antriebsnocken so ausgebildet, daß er den zweiten Einsatzbecher ringförmig umgibt. Zur Erzielung eines optimalen Auftrennens der Sollbruchlinie ist vorgesehen, daß die von der Stoßkante und der Ringstufe ausgebildeten Querschnittflächen sich senkrecht zur Drehachse der Schraubkappe erstrecken. Weiterhin vorgesehen ist ein Abstand zwischen der Stoßkante und der Ringstufe bei nicht aufgeschraubter Schraubkappe. Um auch bei nicht aufgeschraubter Schraubkappe einen sicheren Halt der Schraubkappe auf dem Außenbehälter zu gewährleisten, ist an der Halsöffnung des Außenbehälters eine umlaufende Rastkante vorgesehen, über die die Schraubkappe mit einem Ringwulst aufgeklipst ist. Durch diese und andere Reibungsflächen der Schraubkappe mit Außenbehälter und Einsatzbechern ist eine Schwergängigkeit des Aufschraubens erzielt. Ein Aufschrauben und eine damit verbundene Auftrennung der Sollbruchlinien zum Zusammenführen der Komponenten ist damit nur durch ein gewolltes Drehen der Schraubkappe möglich. Vorteilhafterweise weist die Verschlußkappe eine Öffnung auf, die mit einer Verschlußkappe verschließbar ist. Hierdurch braucht zu einer Entnahme der Komponentenmischung die Schraubkappe nicht entfernt zu werden, die Entnahme erfolgt vielmehr durch sämtliche Einsatzbecher hindurch durch die Öffnung der Schraubkappe. Um eine Vermischung vor dem Zertrennen der Sollbruchlinien der einzelnen Komponenten untereinander zu verhindern, ist zwischen der Becherwand und dem darin einsteckenden Stoßkragen ein dichtender Wulst eingeordnet. Dieser der Becherwand angeformte Wulst umgibt den Stoßkragen spannend, er liegt also eng an, so daß ein radialer Anpreßdruck herrscht. Zur sicheren parallelen Führung der axial verschieblichen zweiten Einsatzbecher sind zwei parallel angeordnete, sich auf jeder Becherinnenseite befindende Wülste vorgesehen. Hierdurch ist zusätzlich noch eine doppelte Abdichtung realisiert. Der Becherboden kann topfförmig ausgestaltet sein. Dies ermöglicht eine einfacherer Fertigung. Um ein Abscheren der Stege beim weiteren Aufschrauben der Schutzkappe zu verhindern und ein wirkungsvolles Abklappen der Becherböden nach der Auftrennung der Sollbruchlinien zu gewährleisten ist vorgesehen, daß die Stege, die den Becherboden mit der Becherwand verbinden, bei aufgetrennter Sollbruchlinie eine Auflauframpe für die Stoßkanten des Stoßkragens ausbilden. Ein Loslösen eines Becherbodens vom Einsatzbecher wird in einfacher und sicherer Weise verhindert durch einen den Becherboden mit der Becherwand verbindenden Steg, der bei aufgetrennter Sollbruchlinie eine Materialverbindung zwischen Becherwand und Becherboden ausbildet.

Im Folgenden wird die Erfindung anhand eines Ausführungsbeispiels im Detail erläutert. Es zeigen:
- Fig. 1: eine Mehrkomponenten-Packung im Halbschnitt in der Verkaufsgrundstellung,
- Fig. 2: eine Darstellung gemäß Fig. 1 jedoch mit vollständig aufgeschraubter Schraubkappe und
- Fig. 3: eine weitere Ausgestaltung einer Schraubkappe einer Mehrkomponenten-Packung.

Die in den Fig. 1 und 2 dargestellte Mehrkomponenten-Packung besteht aus einem Außenbehälter 1, in den ein erster Einsatzbecher 2 eingesteckt ist. Ein zweiter Einsatzbecher 3 findet Aufnahme im ersten Einsatzbecher 2. Auf den Außenbehälter 1 aufgeschraubt ist eine Schraubkappe 4, die eine Öffnung aufweist, die mit einer Verschlußkappe 5 verschlossen ist.

Der erste Einsatzbecher 2 ist in den Außenbehälter 1 derart eingesteckt, daß sein Becherrand 29 die Halsöffnung des Außenbehälters 1 überragt. Der Einsatzbecher 2 ist in den Außenbehälter 1 eingeklipst, so daß eine axiale Verlagerung dieses ersten Einsatzbechers 2 bei normalen Gebrauch der Mehrkomponenten-Packung nicht möglich ist. Vor allem aber soll durch die erwähnte Einklipsung vermieden werden, daß nach dem Füllen des Außenbehälters 1 und dem anschließenden Einstecken des Einsatzbechers 2 durch die dabei auftretende Kompression in der Flasche der Einsatzbecher 2 wieder nach oben springt. Wenn das passieren würde, hätte nach dem Aufsetzen des restlichen Teleskopsystems der Einsatzbecher 2 nicht die richtige Dichtstellung zur Flasche, sprich Außenbehälter 1 oder er würde sich durch das Teleskopsystem in die richtige Dichtstellung drücken, wobei aber dann ungünstigerweise schon die später unten erwähnten Sollbruchstellen vorbeansprucht würden. Daß die Sollbruchstellen Montagearbeit aufnehmen, sollte nicht passieren.

Der zweite Einsatzbecher 3 steckt mit seinem Stoßkragen 8 in dem ersten Einsatzbecher 2. Der Stoßkragen 8 wird von einer axialen Fortsetzung der Becherwand 21 über den Becherboden 7 hinaus gebildet.

In den zweiten Einsatzbecher 3 ragt der Stoßkragen 9 ein, der mit der Schraubkappe 4 materialeinheitlich verbunden ist.

Jede Becherwand 20, 21 weist zwei ringförmige Wülste 16, 17, 18, 19 auf, die der Becherinnenwand ringförmig angeformt sind. Der Innendurchmesser dieser Wülste 16, 17, 18, 19 ist derart bemessen, daß sie die jeweils umschließenden Stoßkragen 8, 9 spannend umgeben und mit einem radialen Druck beaufschlagen, daß eine Abdichtung gebildet ist.

Erster Einsatzbecher 2 und zweiter Einsatzbecher 3 weisen je einen topfförmigen Boden 6, 7 auf, der über eine Sollbruchlinie 10, 11 mit der Becherwand 20, 21 verbunden ist. Die Becherböden 6, 7 weisen weiterhin Ringstufen 14, 15 auf, die eine Ebene senkrecht zur Schraubachse der Schraubkappe ausbilden. Parallel zu diesen Ringstufen 14, 15 erstrecken sich in einem Abstand a, b die Stoßkanten 8', 9' der Stoßkragen 8, 9. Abstand a bzw. b entspricht etwa der Wandungsdicke des Becherbodens 6 bzw. 7.

Der zweite Becher 3 ist ferner von einem Antriebsnocken 26 ringförmig umgeben. Der Antriebsnocken ist zwischen der von dem Becherrand 29 des ersten Einsatzbechers 2 gebildeten Anschlagkante und der von der Stirnfläche eines der Schraubkappe 4 zugeordneten Antriebskragens gebildeten Antriebskante 28' angeordnet.

Becherboden 6, 7 und Becherwand 20, 21 sind jeweils durch einen Steg 12, 13 verbunden. Dieser Materialsteg 12, 13 bildet auch bei aufgetrennter Sollbruchlinie 10, 11 eine feste Materialverbindung in Form eines Filmscharnieres zwischen dem Rand des Becherbodens 6, 7 und Becherwand 20, 21.

In der Verkaufsgrundstellung greifen nur wenige Gewindegänge der Schraubkappe 4 und des Außenbehälters 1 ineinander. Gegen ein Abschrauben der Schraubkappe 4 vom Außenbehälter 1 ist diese durch einen Rastwulst 25, der die Rastkante 24 des Außenbehälters 1 übergreift, gesichert.

Wird nun die Schraubkappe 4 weiter aufgeschraubt, so wird der Stoßkragen 9 nach unten verlagert und beaufschlagt mit seiner Stoßkante 9' die Ringstufe 15 des zweiten Einsatzbechers 3. Ein nachfolgendes weiteres Aufschrauben verlagert entweder zunächst den zweiten Einsatzbecher 3 um den Verlagerungsweg a nach unten, so daß die Stoßkante 8' des Stoßkragens 8 die Ringstufe 14 beauf schlagt oder die Ringstufe 15 wird von der Stoßkante 9' derart beaufschlagt, daß die Sollbruchlinie 11 aufgetrennt wird. Nach dem Auftrennen der Sollbruchlinie 11 wird der Stoßkragen 9 weiter nach unten verlagert, wobei er auf die vom Steg 13 gebildete Auflauf schräge aufläuft und den Becherboden 7 nach unten abklappt. Diese Relativbewegung von Stoßkragen 9 zum zweiten Einsatzbecher 3 wird solange fortgesetzt, bis der Antriebsnocken 26 von der Antriebskante 28' des Antriebskragens 28 beaufschlagt wird.

Weiteres Aufschrauben der Schraubkappe 4 führt nun zu einer Beaufschlagung der Ringstufe 14 von der Stoßkante 8' des Stoßkragens 8, bis die Sollbruchlinie 10 des ersten Einsatzbechers aufgetrennt wird. Eine weitere axiale Verlagerung des zweiten Einsatzbechers 3 nach unten führt zu einem Auflaufen des Stoßkragens 8 auf die von dem Steg 12 zusammen mit der Ringstufe 14 gebildete Auflaufschräge und zu einem nachgefolgten Abklappen des Becherbodens 6 zur Seite.

Das Aufschrauben der Schraubkappe 4 läßt sich so weit fortsetzen, bis der Antriebsnocken 26 an der Anschlagkante 27 anschlägt. Dies ist die Stellung, die Fig. 2 darstellt.

Bei der Verschlußkappe 5 in der in den Fig. 1 und 2 dargestellten Ausführungsform handelt es sich um eine aufschraubbare, wiederverschließbare Kappe. Bei der Schraubkappe 4, die in Fig. 3 dargestellt ist, ist die Verschlußkappe 5 der Schraubkappe angeformt und kann zum Öffnen von der Schraubkappenöffnung abgewürgt werden. Trotzdem läßt sich diese hier stopfenartig gestaltete Verschlußkappe 5 wieder schließen, indem der an die entsprechende Sollbruchstelle anschließende obere Abschnitt in die entsprechende Öffnung der Schraubkappe eingedrückt wird. Selbstverständlich können hier auch andere Mittel zur Erzielung der Wiederverschließbarkeit Anwendung finden wie beispielsweise in Form eines Schraubverschlusses.

Bei der Version gemäß den Fig. 1 und 2 wird das Abheben der dortigen Verschlußkappe insofern noch als schraubtechnisch bezeichnet, als eine einflankige Steuerung vorliegt, gebildet von aus Fig. 2 ersichtlichen Umfangsrampen, die mit Gegenrampen der dortigen Verschlußkappe 5 zusammenwirken. Das Aufstecken läßt sich dort entsprechend schnell durchführen, da lediglich eine zwischen dem oberen Ende des Stoßkragens 9 und der Verschlußkappe 5 wirkende Steckrast überwunden werden muß. Wie gesagt, kann an die Stelle der Rampenausbildung auch eine klassische Schraubversion treten.

Die nicht integrale Verschlußkappe 5 besteht aus Polyethylen (PE). Sie ist weicher als die Schraubkappe 4, welche aus Polypropylen (PP) hergestellt ist, der gemäß Fig. 3 die Verschlußkappe 5 gleich angeformt ist. Dagegen ist bezüglich des zweiten, eine Stößelfunktion übernehmenden Einsatzbechers 3 auf die Polyethylenart hart (HDPE) zurückgegriffen, welcher Werkstoff härter ist, als der, aus dem der erste Einsatzbecher 2 gefertigt ist. Letzterer besteht aus Polyethylen weich des Kurzzeichens LDPE. Die als Betätigungshandhabe dienende Schraubkappe 4 ist relativ härter als die beiden Einsatzbecher 2, 3, deren weich-zähes Material das Funktionserfordernis der Filmscharnier-Materialbrücke besonders gut erfüllt.

## Patentansprüche

1. Mehrkomponenten-Packung mit einem eine Halsöffnung aufweisenden Außenbehälter (1), einer darauf aufgeschraubten Schraubkappe (4) und einem ersten Einsatzbecher (2), dessen Becherboden (6) im Bereich einer Sollbruchlinie (10) eine Ringstufe (14) aufweist, die von einer mit der Ringstufe (14) fluchtenden Stoßkante (8') eines in den ersten Einsatzbecher (2) ragenden Stoßkragens (8) durch weiteres Aufschrauben der Schraubkappe (4) über die Verkaufsgrundstellung hinweg zum Auftrennen der Sollbruchlinie (10) des Einsatzbechers (2) beaufschlagbar ist, wobei eine Dichtung zwischen Mantelfläche (22) des Stoßkragens (8) und Becherwand (20) gegeben ist, dadurch gekennzeichnet, daß mindestens ein weiterer, im ersten Einsatzbecher (2) zentrierter Einsatzbecher (3) zugeordnet ist, dessen sich in axialer Richtung über seinen Becherboden (7) hinaus fortsetzende Becherwand (21) einen eigenen Stoßkragen (8) ausbildet, der Becherboden (7) des weiteren, im ersten Einsatzbecher (2) zentrierten Einsatzbechers (3) im Bereich einer Sollbruchstelle (11) eine Ringstufe (15) aufweist, diese Ringstufe (15) von einer mit dieser Ringstufe fluchtenden Stoßkante (9') eines in diesen Einsatzbecher ragenden Stoßkragens (9) beaufschlagbar ist, eine Dichtung zwischen Mantelfläche (23) des Stoßkragens (9) und der weiteren Becherwand (21) gegeben ist, der Stoßkragen (9) der Schraubkappe (4) angeformt ist und der weitere Einsatzbecher (3) axial verlagerbar ist.

2. Mehrkomponenten-Packung nach Anspruch 1, gekennzeichnet durch einen der Becherwand (21) des zweiten Einsatzbechers (3) angeformten Antriebsnocken (26), der zwischen einer Anschlagkante (27) und einer Antriebskante (28') angeordnet ist und von diesen beaufschlagbar ist.

3. Mehrkomponenten-Packung nach Anspruch 2, dadurch gekennzeichnet, daß die Anschlagkante (27) von einem die Halsöffnung des Außenbehälters (1) übergreifenden Rand (29) des ersten Einsatzbechers (2) und die Antriebskante (28') von der Stirnfläche eines der Schraubkappe (4) zugeordneten Antriebskragens (28) ausgebildet wird.

4. Mehrkomponenten-Packung nach den Ansprüchen 2 und 3, dadurch gekennzeichnet, daß nach dem Auftrennen der Sollbruchlinie (11) des zweiten Einsatzbechers (3) der Antriebsnocken (26) durch weiteres Aufschrauben der Schraubkappe (4) von der Antriebskante (28') beaufschlagt wird.

5. Mehrkomponenten-Packung nach den Ansprüchen 2 bis 4, dadurch gekennzeichnet, daß nach dem Auftrennen der Sollbruchlinie (10) des ersten Einsatzbechers (2) die Anschlagkante (27) durch weiteres Aufschrauben der Schraubkappe (4) vom Antriebsnocken (26) beaufschlagt wird.

6. Mehrkomponenten-Packung nach den Ansprüchen 2 bis 5, gekennzeichnet durch mehrere ineinandergesteckte zweite Einsatzbecher, wobei der Antriebsnocken jedes zweiten Einsatzbechers bei weiterem Aufschrauben der Schraubkappe (4) die von der Oberkante des ihn aufnehmenden Einsatzbechers gebildete Anschlagkante beaufschlagt.

7. Mehrkomponenten-Packung nach den Ansprüchen 2 bis 6, dadurch gekennzeichnet, daß der Antriebsnocken (26) den zweiten Einsatzbecher (3) ringförmig umgebend ausgebildet ist.

8. Mehrkomponenten-Packung nach einem oder mehreren der vorhergehenden Ansprüche, dadurch gekennzeichnet, daß die von der Stoßkante (8', 9') und die Ringstufe (14, 15) gebildeten Querschnittsflächen sich senkrecht zur Drehachse der Schraubkappe (4) erstrecken.

9. Mehrkomponenten-Packung nach einem oder mehreren der vorhergehenden Ansprüche, gekennzeichnet durch einen Abstand (a, b) zwischen der Stoßkante (8', 9') und der Ringstufe (14, 15).

10. Mehrkomponenten-Packung nach einem oder mehreren der vorhergehenden Ansprüche, gekennzeichnet durch eine dem Außenbehälter (1) angeformte, die Halsöffnung umlaufende Rastkante (24), über die die Schraubkappe (4) mit einem Rastwulst (25) aufgeklipst ist.

11. Mehrkomponenten-Packung nach einem oder mehreren der vorhergehenden Ansprüche, gekennzeichnet durch eine mit einer Verschlußkappe (5) verschließbaren Öffnung der Schraubkappe (4).

12. Mehrkomponenten-Packung nach einem oder mehreren der vorhergehenden Ansprüche, gekennzeichnet durch zwei parallel angeordnete, sich auf jeder Becherinnenseite befindende Wülste (16, 17, 18, 19).

13. Mehrkomponenten-Packung nach einem oder mehreren der vorhergehenden Ansprüche, dadurch gekennzeichnet, daß der Becherboden (6, 7) topfförmig ausgebildet ist.

14. Mehrkomponenten-Packung nach einem oder mehreren der vorhergehenden Ansprüche, dadurch gekennzeichnet, daß der Steg (12, 13) bei aufgetrennter Sollbruchlinie (10, 11) eine Auflauframpe für die Stoßkante (8', 9') des Stoßkragens (8, 9) ausbildet.

15. Mehrkomponenten-Packung nach Anspruch 11,gekennzeichnet durch eine Verschlußkappe (5) aus Polyethylen (PE ), welches weicher ist als das Polypropylen (PP) aus dem die Schraubkappe (4) besteht, welches wiederum weicher als das Hart-Polyethylen (HDPE) des Einsatzbechers (3), welches wiederum härter ist als das Weich-Polyethylen (LDPE) des ersten Einsatzbechers (2).

16. Mehrkomponenten-Packung nach einem oder mehreren der vorhergehenden Ansprüche, gekennzeichnet durch einen den Becherboden (6,7) mit der Becherwand (20,21) verbindenden Steg (12,13), der bei aufgetrennter Sollbruchlinie (10,11) eine Materialverbindung zwischen Becherwand und Becherboden ausbildet.

## Claims

1. Multi-component package with an outer container (1) comprising a neck opening, a screw-on cap (4) screwed thereon and a first insert cup (2) of which the cup bottom (6) in the region of a predetermined breaking line (10) comprises an annular shoulder (14) which can be acted upon by an impact edge (8') of an impact collar (8) extending into the first insert cup (2), which impact edge (8') is aligned with the annular shoulder (14), by further screwing on the screw-on cap (4) beyond the sales location position to break open the predetermined breaking line (10) of the insert cup (2), wherein a seal is provided between the cylindrical surface (22) of the impact collar (8) and the cup wall (20), characterised in that at least one additional insert cup (3) is fitted, which is centred in the first insert cup (2) and of which the cup wall (21) continuing in an axial direction beyond its cup bottom (7) forms its own impact collar (8), the cup bottom (7) of the additional insert cup (3) centred in the first insert cup (2) comprises in the region of a predetermined breaking point (11) an annular shoulder (15), this annular shoulder (15) can be acted upon by an impact edge (9') of an impact collar (9) extending into this insert cup, which impact edge (9') is aligned with this annular shoulder, a seal is provided between the cylindrical surface (23) of the impact collar (9) and the additional cup wall (21), the impact collar (9) is formed integrally with the screw-on cap (4), and the additional insert cup (3) is axially displaceable.

2. Multi-component package according to claim 1, characterised by a driving projection (26) which is formed integrally with the cup wall (21) of the second insert cup (3) and which is arranged between a stop edge (27) and a driving edge (28') and can be acted upon by them.

3. Multi-component package according to claim 2, characterised in that the stop edge (27) is formed by an edge (29) of the first insert cup (2) overlapping the neck opening of the outer container (1), and the driving edge (28') is formed by the end face of a driving collar (28) associated with the screw-on cap (4).

4. Multi-component package according to claims 2 and 3, characterised in that after breaking open the predetermined breaking line (11) of the second insert cup (3), the driving projection (26) is acted upon by the driving edge (28') by further screwing on the screw-on cap (4).

5. Multi-component package according to claims 2 to 4, characterised in that after breaking open the predetermined breaking line (10) of the first insert cup (2), the stop edge (27) is acted upon by the driving projection (26) by further screwing on the screw-on cap (4).

6. Multi-component package according to claims 2 to 5, characterised by several second insert cups fitted one inside the other, wherein the driving projection of each second insert cup, upon further screwing on of the screw-on cap (4), acts upon the stop edge formed by the upper edge of the insert cup which receives it.

7. Multi-component package according to claims 2 to 6, characterised in that the driving projection (26) is designed to surround the second insert cup (3) in a ring shape.

8. Multi-component package according to one or more of the preceding claims, characterised in that the cross-sectional surfaces formed by the impact edge (8', 9') and the annular shoulder (14, 15) extend perpendicularly to the axis of rotation of the screw-on cap (4).

9. Multi-component package according to one or more of the preceding claims, characterised by a distance (a, b) between the impact edge (8', 9') and the annular shoulder (14, 15).

10. Multi-component package according to one or more of the preceding claims, characterised by a latching edge (24) which is formed integrally with the outer container (1) and extends around the neck opening and over which the screw-on cap (4) is clipped with a latching bead (25).

11. Multi-component package according to one or more of the preceding claims, characterised by an opening of the screw-on cap (4) which can be closed with a closure cap (5).

12. Multi-component package according to one or more of the preceding claims, characterised by two beads (16, 17, 18, 19) arranged parallel and located on each cup inner side.

13. Multi-component package according to one or more of the preceding claims, characterised in that the cup bottom (6, 7) is pot-shaped.

14. Multi-component package according to one or more of the preceding claims, characterised in that the web (12, 13) when the predetermined breaking line (10, 11) is broken open forms an approach ramp for the impact edge (8', 9') of the impact collar (8, 9).

15. Multi-component package according to claim 11, characterised by a closure cap (5) made of polyethylene (PE) which is softer than the polypropylene (PP) of which the screw-on cap (4) is made, which is in turn softer than the hard polyethylene (HDPE) of the insert cup (3), which is in turn harder than the soft polyethylene (LDPE) of the first insert cup (2).

16. Multi-component package according to one or more of the preceding claims, characterised by a web (12, 13) which connects the cup bottom (6, 7) to the cup wall (20, 21) and which when the predetermined breaking line (10, 11) is broken open forms a material connection between cup wall and cup bottom.

## Revendications

1. Emballage à plusieurs composants, avec un récipient extérieur (1) présentant une ouverture à col, un capuchon à visser (4), vissé sur le récipient (1) et un premier godet de chargement (2), dont le fond de godet (6) présente dans la zone d'une ligne destinée à la rupture (10) un étagement annulaire (14) susceptible d'être sollicité, par une arête de portée (8') alignée avec l'étagement annulaire (14) d'une collerette de portée (8) allant en saillie dans le premier godet de chargement (2), par le déplacement par vissage du capuchon à visser (4) au-delà de la position normale d'offre à la vente, en vue d'obtenir l'ouverture accompagnée de séparation de la ligne destinée à la rupture (10) du godet de chargement (2), un joint d'étanchéité étant prévu entre la surface d'enveloppe (22) de la collerette de portée (8) et la paroi de godet (20), caractérisé en ce qu'au moins un autre godet de chargement (3), centré dans le premier godet de chargement (2), est associé à celui-ci, en ce que ce godet (3) dont la paroi de godet (21) se prolonge en direction axiale au-dessus de sa paroi de fond (7) et constitue une collerette de portée (8) proprement dite, le fond de godet (7) de l'autre godet de chargement (3), centré dans le premier godet de chargement (2), présentant, dans la zone d'un point destiné à la rupture (11), un étagement annulaire (15), cet étagement annulaire étant susceptible d'être sollicité par une arête de portée (9'), alignée par rapport à cet étagement annulaire, d'une collerette de portée (9) qui pénêtre dans ce godet de chargement, une étanchéité étant prévue entre la surface d'enveloppe (23) de la collerette de portée (9) et l'autre paroi de godet (21), et en ce que la collerette de portée (9) du capuchon à visser (4) est réalisé par formage d'un seul tenant et que l'autre godet de chargement (3) peut être déplacé axialement.

2. Emballage à plusieurs composants selon la revendication 1, caractérisé par un ergot d'entraînement (26), réalisé d'un seul tenant sur la paroi annulaire (21) du deuxième godet de chargement (3), est disposé entre une arête de butée (27) et une arête d'entraînement (28') et est susceptible d'être sollicité par cette dernière.

3. Emballage à plusieurs composants selon la revendication 2, caractérisé en ce que l'arête de butée (27) est constituée par un bord (29), saisissant par le dessus l'ouverture en col du récipient extérieur (1), du premier godet de chargement (2) et l'arête d'entraînement (28') étant constituée par la surface frontale d'une collerette d'entraînement (28) associée au capuchon à visser (4).

4. Emballage à plusieurs composants selon les revendications 2 et 3, caractérisé en ce qu'après l'ouverture, pour faire la séparation de la ligne destinée à la rupture (11), du deuxième godet de chargement (3), l'ergot d'entraînement (26) est sollicité par l'arête d'entraînement (28'), suite à un vissage supplémentaire du capuchon à visser (4).

5. Emballage à plusieurs composants selon les revendications 2 à 4, caractérisé en ce que, après ouverture de séparation de la ligne destinée à la rupture (10) du premier récipient d'utilisation (2), l'arête de butée (27) est sollicitée par l'ergot d'entraînement (26), suite à un vissage supplémentaire du capuchon à visser (4).

6. Emballage à plusieurs composants selon les revendications 2 à 5, caractérisé par plusieurs deuxièmes godets d'utilisation enfichés les uns dans les autres, la came d'entraînement de chaque deuxième godet de chargement sollicitant l'arête de butée constituée par l'arête supérieure du godet de chargement le recevant, lors d'un vissage supplémentaire du capuchon à visser (4).

7. Emballage à plusieurs composants selon les revendications 2 à 6, caractérisé en ce que l'ergot d'entraînement (26) constitue le pourtour annulaire du deuxième godet de chargement (3).

8. Emballage à plusieurs composants selon l'une ou plusieurs des revendications précédentes, caractérisé en ce que les surfaces des sections transversales constituées par l'arête de portée (8', 9') et l'étagement annulaire (14, 15) sont perpendiculaires à l'axe de rotation du capuchon à visser (4).

9. Emballage à plusieurs composants selon l'une ou plusieurs des revendications précédentes, caractérisé par l'existence d'un espacement (a, b) entre l'arête de portée (8', 9') et l'étagement annulaire (14, 15).

10. Emballage à plusieurs composants selon l'une ou plusieurs des revendications précédentes, caractérisé par une arête d'encliquetage (24), formée d'un seul tenant sur le récipient extérieur (1) et faisant le pourtour de l'ouverture en col, est caractérisé en ce que le capuchon à visser (4) est encliqueté par une arête ou un bourrelet d'encllquetage (25) sur ladite arête (24).

11. Emballage à plusieurs composants selon l'une ou plusieurs des revendications précédentes, caractérisé par une ouverture, refermable par un capuchon de fermeture (5), du capuchon à visser (4).

12. Emballage à plusieurs composants selon l'une ou plusieurs des revendications précédentes, caractérisé par deux bourrelets ou protubérances entérales (16, 17, 18, 19) disposées parallèlement et se trouvant sur chaque face intérieure de godet.

13. Emballage à plusieurs composants selon l'une ou plusieurs des revendications précédentes, caractérisé en ce que le fond de godet (6, 7) est en forme de pot.

14. Emballage à plusieurs composants selon l'une ou plusieurs des revendications précédentes, caractérisé en ce que la nervure (12, 13) constitue une rampe de progression ou franchissement pour l'arête de portée (8', 9') de la collerette de portée (8, 9), lorsque la ligne destinée à la rupture (10, 11) est ouverte pour séparation.

15. Emballage à plusieurs composants selon la revendication 11, caractérisé par un capuchon de fermeture (5) en polyéthylène (PE), d'une plus grande souplesse que le polypropylène (PP) du capuchon à visser (4) qui, à son tour, est plus souple que le polyéthylène dur (HDPE) du godet de chargement (3), lequel, de nouveau, est plus dur que le polyéthylène souple (LDPE) du premier godet de chargement (2).

16. Emballage à plusieurs composants selon l'une ou plusieurs des revendications précédentes, caractérisé par une nervure (12, 13) dont avec la paroi de godet (20, 21) relie le fond de godet (6, 7) par un rebord (12, 13) et constitue une liaison de matière entre la paroi de godet et le fond de godet, lorsque la ligne destinée à la rupture (10, 11) est ouverte pour être séparée.
